# NEUE EUROPÄISCHE PATENTSCHRIFT

(11) **EP 1 987 735 B2**
(45) Veröffentlichungstag und Bekanntmachung des Hinweises auf die Entscheidung über den Einspruch: **03.08.2016**
(45) Hinweis auf die Patenterteilung: 05.01.2011
(21) Anmeldenummer: 07008291.2
(22) Anmeldetag: 24.04.2007
(51) Int. Cl.: A47F 5/01, A47F 7/04, A47B 81/00

(54) **Blockregal zur Lagerung insbesondere von Fahrzeugrädern**
Block shelving for storage, in particular bicycles
Etagère en bloc destinée au stockage de roues de véhicules en particulier

(30) Priorität: 10.03.2007 DE 202007003624 U
(43) Veröffentlichungstag der Anmeldung: 05.11.2008
(73) Patentinhaber: Irega AG, 8832 Wollerau (CH)
(72) Erfinder: Scholz, Gottfried, 65719 Hofheim-Langenhain (DE)
(74) Vertreter: Patentanwälte Olbricht Buchhold Keulertz

(56) Entgegenhaltungen:
- DE-A1- 2 631 976
- FR-A- 2 649 303
- FR-A- 2 725 350
- GB-A- 1 184 606
- US-A- 3 846 944

## Beschreibung

Die Erfindung bezieht sich auf ein Blockregal zur Lagerung insbesondere von Fahrzeugrädern, mit zumindest zwei an ihren Längsseiten zueinander beabstandeten Regalen mit rechteckigem Grundriss und mehreren Fächern, wobei an den Eckpunkten jedes Regals vertikale Längspfosten angeordnet sind, die mittels Traversen an den Längspfosten und den Stirnseiten des Regals miteinander verbunden sind, und die mindestens zwei an ihren Längsseiten zueinander beabstandeten Regale an ihren sich gegenüberstehenden Eckpunkten stirnseitig durch weitere Traversen verbunden sind.

Es sind eine Vielzahl von Regalen bzw. Regalsystemen bekannt, deren Einzelteile, wie Längspfosten, Seitenleitern bzw. Traversen und Auflageboards durch unterschiedliche Befestigungsarten, z.B. durch Schweißen oder Verschrauben, miteinander verbunden sind. Solche Regale weisen in der Regel mehrere Längspfosten an den Regaleckpunkten auf, an denen in bestimmten vertikalen Abständen ein oder mehrere waagerechte Auflageboards befestigt sind, auf denen Gegenstände gelagert werden.

Nachteilig bei solchen Regalen bzw. Regalsystemen ist, dass diese in Abhängigkeit von der Verbindungsart nicht mehr zerlegt oder den Bedürfnissen des Benutzers angepasst werden können. Dadurch weisen diese Regale bzw. Regalsysteme zwar eine hohe Stabilität auf, jedoch ist eine Variation der Größe und Anzahl der Auflageboards im Regal bzw. Regalsystem stark begrenzt. Weiterhin sind diese Regale bzw. Regalsysteme auch auf Grund ihres durch die feste Verbindung benötigten Platzvolumens nur schwer transportierbar.

Darüber hinaus sind eine Vielzahl von Stecksystemen für Regale bekannt, bei denen die Regalteile, wie Auflageboards, Längspfosten, Traversen usw. zum Beispiel durch Nut-FederVerbindungen verbunden werden. Bei manchen Systemen werden die Auflageboards einfach auf Stege oder Stifte an den Traversen aufgelegt. Dies führt aber zu einer hohen Instabilität des Regalsystems. Verschraubte oder durch spezielle Verbindungselemente verbundene Regale bzw. Regalsysteme sind nur mit großem Aufwand montierbar oder demontierbar, so dass die damit befassten Personen Auf- bzw. Abbauprobleme haben. Des Weiteren sind oft kompliziert gestaltete Verbindungselemente zum Verbinden des Auflageboards erforderlich, die fertigungstechnisch schwierig herzustellen sind.

Aus der WO 03/028506 A1 ist ein Regalsystem zur Lagerung und Archivierung von Gegenständen bekannt, im Wesentlichen bestehend aus mindestens einem Regal mit rechteckigem Querschnitt, an dessen Eckpunkten vertikale Längspfosten angeordnet sind, wobei zwischen jeweils zwei stirnseitigen Längspfosten horizontale Traversen zur Befestigung von mit je einer abwärts gerichteten Stirnseitenlasche versehene Auflageboards anbringbar sind und die Längspfosten Aussparungen zur Aufnahme von vertikal und horizontal beabstandeten und abwärts gerichteten Paaren von Haken an den Traversen aufweisen. Die abwärts gerichtete Stirnseitenlasche des Auflageboards ist festgepresst zwischen der Traverse und den diese tragenden Längspfosten des Regals verklemmbar.

Die GB 1,184,606 A zeigt ein Lagerregalanordnung, das zur Lagerung von Fässern vorgesehen ist. Hierbei sind Gänge bzw. Gangbretter zwischen den Teilregalen angeordnet, die zwischen zwei benachbarten Teilregalen parallel dazu in Längsrichtung verlaufen. Diese sind vorgesehen, einem Arbeiter genügend Raum zu geben, sich entlang jedes Teilregals zu bewegen und die Fässer im Teilregal zu rollen. Die Fässer können nur innerhalb eines Teilregals derart gelagert werden, dass diese auch nur in diesem Teilregal rollbar sind.

Problematisch ist die Lagerung von Rädern von Fahrzeugen, aber auch von Felgen und Reifen, in solchen Regalen bzw. Regalsystemen. Die Lagerung erfolgt in der Regel in einer solchen Weise, dass die Räder entweder flach liegend, oftmals mehrere Räder übereinander, oder aufrecht stehend auf der Lauffläche der Räder nebeneinander im Regal platziert werden. Dabei berühren die Räder die längsseitigen vorderen und hinteren Querstreben des Regals. Hierdurch wird viel Platz zur Lagerung der Räder benötigt. Darüber hinaus können Sätze von zusammen gehörenden Rädern eines Fahrzeuges nur nebeneinander gelagert werden, um die Übersicht der verschiedenen Rädersätze und die Zugehörigkeit der Räder zu einem bestimmten Rädersatz zu gewährleisten.

Es ist Aufgabe der Erfindung, ein Blockregal der eingangs genannten Art zur Lagerung insbesondere von Fahrzeugrädern zu schaffen, mit dem platzsparend und komfortabel Rädersätze gelagert werden können und darüber hinaus ist ein einfaches und komfortables Einstellen und Entnehmen der Räder eines Radsatzes in das und aus dem Blockregal gewährleistet ist.

Erfindungsgemäß wird die Aufgabe dadurch gelöst, dass bei einem Blockregal (1) zur Lagerung insbesondere von Fahrzeugrädern (11), mit zumindest zwei an ihren Längsseiten zueinander beabstandeten Regalen (2, 3) mit rechteckigem Grundriss und mehreren Fächern, wobei an den Eckpunkten jedes Regals (2, 3) vertikale Längspfosten (4) angeordnet sind, die mittels Traversen (7) an den Längspfosten (4) und den Stirnseiten des Regals (2, 3) miteinander verbunden sind, und wobei die mindestens zwei an ihren Längsseiten zueinander beabstandeten Regale (2, 3) an ihren sich gegenüberstehenden Eckpunkten stirnseitig durch weitere Traversen (8) verbunden sind, im Abstand zwischen den mindestens zwei Regalen waagerechte Abrollboards für die Räder angeordnet sind, wobei die Abrollboards stirnseitige Laschen zum Einstecken und Festklemmen zwischen die Traversen und den Längspfosten aufweisen, und wobei die Abrollboards für die Räder derart zwischen den mindestens zwei Regalen angeordnet sind, dass die Flächen der Abrollboards im Wesentlichen in einer Ebene zur unteren Lauffläche der in den Regalen lagernden Räder fluchten.

Somit sind beispielsweise zwei Regale an ihren Längsseiten beabstandet, also parallel zueinander angeordnet und bilden einen Abstand zueinander, der durch die weiteren waagerechten Traversen überbrückt wird, welche die beiden Regale miteinander verbinden. Durch diesen Abstand entsteht zwischen den beiden Regalen gewissermaßen ein weiteres Zwischenregal. Da im Abstand zwischen den zwei Regalen waagerechte Abrollboards für die Räder vorgesehen sind, bilden die beiden Regale und das Zwischenregal ein Blockregal, in dem Rädersätze gelagert werden können. So kann vorzugsweise ein aus vier Rädern bestehender Radsatz derart gelagert werden, dass zwei Räder nebeneinander aufrecht stehend in einem der Regale und die zwei anderen Räder ebenfalls nebeneinander aufrecht stehend in dem anderen Regal gelagert sind, so dass die beiden Paare von Rädern hintereinander in den beiden Regalen platziert sind.

Weiterhin können Räder, Felgen und Reifen unterschiedlicher Größe in den Regalen gelagert werden.

Um die Räder eines Radsatzes aus dem Blockregal entnehmen zu können, werden die beiden Räder aus dem einen, z.B. dem vorderen Regal entnommen. Um die beiden anderen Räder des Radsatzes aus dem z.B. hinteren Regal entnehmen zu können, werden diese einfach über die Abrollboards des Zwischenregals nach vorn in das vordere Regal gerollt und können aus diesem vorderen Regal entnommen werden. Zum Einlagern der Räder eines Radsatzes werden diese in umgekehrter Reihenfolge in dem vorderen und hinteren Regal platziert.

Durch die weiteren, die beiden Regale verbindenden Traversen erhält das Blockregal eine hohe Stabilität. Darüber hinaus ist ein einfaches und komfortables Einstellen und Entnehmen der Räder eines Radsatzes in das und aus dem Blockregal gewährleistet. Des Weiteren ist für das Lagerpersonal stets die Zusammengehörigkeit zweier Radpaare eines Radsatzes durch deren Anordnung hintereinander klar erkennbar.

Die Abrollboards können Bleche, Gitterböden oder dergleichen sein. Ferner kann das Blockregal aus einer Mehrzahl von horizontal und vertikal ausgebildeten Fächern, die durch die waagerechten Längsstreben und die waagerechten Traversen gebildet werden, bestehen, um so die Lagerkapazität für Fahrzeugräder erheblich zu vergrößern.

Diese Lagerung ist selbstverständlich neben den Radsätzen in gleicher Weise auch nur für Reifen oder Felgen von Fahrzeugen möglich.

Nach einer weiteren Ausgestaltung der Erfindung weisen die zumindest zwei Regale einen derartigen Abstand zueinander auf, dass sich darin aufrecht stehend gelagerte Räder umfangsseitig nicht berühren. Damit soll ein gewisser, wenn auch kleiner Abstand zwischen den Laufflächen der Fahrzeugräder gewährleistet werden, um Reibungen zwischen den Laufflächen zu verhindern.

Bei einer vorteilhaften Ausgestaltung der Erfindung weisen die vertikalen Längspfosten der Regale eine Vielzahl von Schlitzen und/oder Ausnehmungen auf, in welche die Traversen jedes Regals und die die Regale verbindenden weiteren Traversen einsetzbar sind.

Des Weiteren weisen die Traversen eine Mehrzahl von Haken auf, die in die Schlitze und/oder Ausnehmungen der vertikalen Längspfosten eingreifen.

Um die Abrollboards des Zwischenregals stabil befestigen zu können, weisen die Abrollboards erfindungsgemäss stirnseitige Laschen zum Einstecken und Festklemmen zwischen die Traversen und den Längspfosten auf.

Der der Erfindung zugrunde liegende Gedanke wird in der nachfolgenden Beschreibung anhand eines Ausführungsbeispieles, das in der Zeichnung dargestellt ist, näher beschrieben. Es zeigt:
- Fig. 1: eine Perspektivansicht eines Blockregals,
- Fig. 2: eine Teilseitenansicht des Blockregals in Richtung der Pfeile A-A gemäß Fig. 1,
- Fig. 3: eine Teilvorderansicht eines Längspfostens des Blockregals gemäß Fig. 1,
- Fig. 4: eine Seitenansicht des Längspfostens gemäß Fig. 3,
- Fig. 5: eine Rückansicht des Längspfostens gemäß Fig. 3,
- Fig. 6: eine Querschnittsansicht gemäß der Linie B-B des Längspfostens nach Fig. 5,
- Fig. 7: eine Vorderansicht einer Traverse, und
- Fig. 8: eine perspektivische Seitenansicht eines Abrollboards.

Fig. 1 zeigt ein Blockregal 1, welches zunächst aus zwei an ihren Längsseiten zueinander beabstandeten Regalen 2 und 3 besteht. Das Blockregal 1 weist einen rechteckigen Grundriss auf und besteht vorzugsweise vollständig aus einem metallischen Blechmaterial. An jedem der Eckpunkte des Blockregals 1 befindet sich ein vertikaler Längspfosten 4 mit einem Fuß 5 an dessen unterem Ende. Die Längspfosten 4 sind durch mehrere zueinander beabstandete waagerechte, vordere und hintere Querstreben 6 miteinander verbunden, so dass die Regale 2 und 3 und somit das Blockregal 1 eine Längsstabilität besitzen. Stirnseitig sind die Regale 2 und 3 jeweils durch Traversen 7 miteinander verbunden.

Im Abstand zwischen den Regalen 2 und 3 sind weitere Traversen 8 vorgesehen, die in die jeweils benachbarten Längspfosten 2 des Regals 2 und des Regals 3 eingreifen und zwar in der Art, wie dies durch die Traversen 7 erfolgt. Dabei wird gewissermaßen ein Zwischenregal 9 gebildet. In die Traversen 8 sind waagerechte Abrollboards 10 eingesetzt.

Wie aus Fig. 2 zu ersehen ist, sind Räder 11 von Fahrzeugradsätzen aufrecht stehend in den Regalen 2 und 3 platziert, wobei diese jeweils in das Zwischenregal 9 hineinreichen. Die Räder 11 liegen dabei auf den waagerechten Querstreben 6 der Regale 2 und 3 auf.

Wenn die Räder 11 eines Radsatzes aus dem Blockregal 1 entnommen werden sollen, wird das Rad 11 aus dem einen Regal 2 entnommen. Um das andere Rad 11 des Radsatzes aus dem Regal 3 zu entnehmen zu können, wird dieses über das Abrollboard 10 des Zwischenregals 9 nach vorn in das Regal 2 gerollt und kann aus diesem entnommen werden.

Die Fig. 3 bis 6 zeigen eine vergrößerte Ansicht eines Teilbereiches eines Längspfostens 4. Dieser weist auf seiner Vorderseite gemäß Fig. 3 zueinander beabstandete Paare von Ausnehmungen auf, die als Schlitze 12 ausgebildet sind. In die Schlitze 12 können nicht dargestellte Einhängeteile eingebracht werden, beispielsweise Verkleidungsbleche oder spezielle Halterungen für bestimmte Lagergegenstände usw. Weiterhin sind zueinander beabstandete Lochungen 13 vorgesehen. An der Rückseite des Längspfostens 4 gemäß Fig. 5 sind weitere Bohrungen 14 vorgesehen, die zu den Lochungen 13 an der Vorderseite des Längspfostens 4 fluchten. Diese Lochungen 13 und Bohrungen 14 können zur Schraubbefestigung von beliebigen Teilen und/oder zur Befestigung des Längspfostens 4 an einer Wand vorgesehen werden.

Des Weiteren weist der Längspfosten 4 an seinen Seitenwänden eine Vielzahl zueinander beabstandeter Ausnehmungen 15 auf, die im Wesentlichen dafür vorgesehen, das Gewicht des Längspfostens 4 durch Materialreduzierung zu verringern sowie die Traversen 7 und 8 aufzunehmen. Die Schlitze 12, die Lochungen 13, die Bohrungen 14 und die Ausnehmungen 15 sind rasterartig am Längspfosten 4 ausgebildet und angeordnet.

Ferner ist, wie aus den Fig. 5 und 6 ersichtlich ist, der Längspfosten 4 als aus einem Flachbandmaterial gewalztes Hohlprofil ausgebildet, so dass der fertige Längspfosten 4 an seiner Rückseite einen Spalt 16 bildet. Der Längspfosten 4 weist somit im Querschnitt gemäß Fig. 6 eine im Wesentlichen T-Form auf.

Fig. 7 zeigt eine Traverse 7 oder 8 für das Blockregal Blockregal 1 bzw. die Regale 2 und 3, wobei die Traverse 7 oder 8 stirnseitig zwischen zwei beabstandete Längspfosten 4 eingesetzt ist. Die Traverse 7 bzw. 8 besitzt ein Grundbauteil 17 mit einer oberen waagerechten Auflagekante 18, auf der im eingesetzten Zustand des Abrollboard 10 dessen Unterseite aufliegt.

An den Randabschnitten der Traverse 7 bzw. 8 ist jeweils ein Paar von horizontal und vertikal zueinander beabstandeten und abwärts gerichteten Haken 19 ausgeformt. Die Haken 19 greifen in die Ausnehmungen 15 der Längspfosten 4 des Blockregals 1 bzw. der Regale 2 und 3 ein. Dadurch wird die Stirnseitenlasche 20 des Abrollboards 10 zwischen der Traverse 7 bzw. 8 und den Längspfosten 4 sicher verklemmt.

Fig. 8 zeigt eine perspektivische Seitenansicht des Abrollboards 10. An jeder dessen Längsseiten ist eine nach unten ragende Längsseitenwand 21 angelenkt. Das untere freie Ende der Längsseitenwand 21 besitzt eine versteifende Umkantung 22.

An den Stirnseiten des Abrollboards 10 ist jeweils die nach unten ragende Stirnseitenlasche 20 angelenkt und ist zur klemmenden Befestigung seiner Stirnseiten zwischen den Längspfosten 4 der Regale 2 und 3 und den Traversen 7 bzw. 8 vorgesehen, wobei die Stirnseitenlasche 20 zwischen die Traverse 7 bzw. 8 und den Längspfosten 4 eingesteckt und festgeklemmt wird.

### Liste der Bezugszeichen

- 1: Blockregal
- 2: Regal
- 3: Regal
- 4: Längspfosten
- 5: Fuß
- 6: Querstrebe
- 7: Traverse
- 8: Traverse
- 9: Zwischenregal
- 10: Abrollboard
- 11: Rad
- 12: Schlitz
- 13: Lochung
- 14: Bohrung
- 15: Ausnehmung
- 16: Spalt
- 17: Grundbauteil
- 18: Auflagekante
- 19: Haken
- 20: Stirnseitenlasche
- 21: Längsseitenwand
- 22: Umkantung

## Patentansprüche

1. Blockregal (1) zur Lagerung insbesondere von Fahrzeugrädern (11),
▪ mit zumindest zwei an ihren Längsseiten zueinander beabstandeten Regalen (2, 3) mit rechteckigem Grundriss und mehreren Fächern,
▪ wobei an den Eckpunkten jedes Regals (2, 3) vertikale Längspfosten (4) angeordnet sind, die mittels Traversen (7) an den Längspfosten (4) und den Stirnseiten des Regals (2, 3) miteinander verbunden sind, und
▪ wobei die mindestens zwei an ihren Längsseiten zueinander beabstandeten Regale (2, 3) an ihren sich gegenüberstehenden Eckpunkten stirnseitig durch weitere Traversen (8) verbunden sind,
▪ **dadurch gekennzeichnet,**
▪ **dass** im Abstand zwischen den mindestens zwei Regalen (2, 3) waagerechte Abrollboards (10) für die Räder (11) angeordnet sind, und die Abrollboards (10) für die Räder (11) derart zwischen den mindestens zwei Regalen (2, 3) angeordnet sind, dass die Flächen der Abrollboards (10) im Wesentlichen in einer Ebene zur unteren Lauffläche der in den Regalen (2, 3) lagernden Räder (11) fluchten.

2. Blockregal nach Anspruch 1, **dadurch gekennzeichnet, dass** die zumindest zwei Regale (2, 3) einen derartigen Abstand zueinander aufweisen, dass sich darin aufrecht stehend gelagerte Räder (11) umfangsseitig nicht berühren.

3. Blockregal nach Anspruch 1, **dadurch gekennzeichnet, dass** die vertikalen Längspfosten (4) der Regale (2, 3) eine Vielzahl von Schlitzen (12) und/oder Ausnehmungen (15) aufweisen, in welche die Traversen (7) jedes Regals (2, 3) und die die Regale (2, 3) verbindenden weiteren Traversen (8) einsetzbar sind.

4. Blockregal nach Anspruch 1, **dadurch gekennzeichnet, dass** die Traversen (7, 8) eine Mehrzahl von Haken (19) aufweisen, die in die Schlitze (12) und/oder Ausnehmungen (15) der vertikalen Längspfosten (4) eingreifen.

5. Blockregal nach Anspruch 1, **dadurch gekennzeichnet, dass** die Abrollboards (10) stirnseitige Laschen (20) zum Einstecken und Festklemmen zwischen die Traversen (7, 8) und den Längspfosten (4) aufweisen,

6. Blockregal nach Anspruch 1, **dadurch gekennzeichnet, dass** in diesem Räder, Reifen und/oder Felgen unterschiedlicher Größe gelagert sind.

## Claims

1. Block racking (1) for storing in particular vehicle wheels (11),
▪ having at least two racks (2, 3) with a rectangular outline and a plurality of compartments, said racks being spaced apart from one another at their longitudinal sides,
▪ wherein vertical longitudinal posts (4) are arranged at the corners of each rack (2, 3), which are connected together by means of cross members (7) on the longitudinal posts (4) and the front faces of the rack (2, 3), and
▪ wherein the at least two racks (2, 3), which are spaced apart from one another at their longitudinal sides, are connected by further cross members (8) on the front face at their mutually opposite corners,
**characterized in that**
▪ horizontal rolling boards (10) for the wheels (11) are arranged spaced apart from each other between the at least two racks (2, 3), and the rolling boards (10) for the wheels (11) are arranged between the at least two racks (2, 3) such that the surfaces of the rolling boards (10) are aligned substantially in a plane with the lower running surface of the wheels (11) stored in the racks (2, 3).

2. Block racking according to claim 1, **characterized in that** the at least two racks (2, 3) are at such a distance from one another that wheels (11) stored upright therein do not touch one another at their circumferential sides.

3. Block racking according to claim 1, **characterized in that** the vertical longitudinal posts (4) of the racks (2, 3) have a multiplicity of slots (12) and/or cutouts (15) into which the cross members (7) of each rack (2, 3) and the further cross members (8) connecting the racks (2, 3) are insertable.

4. Block racking according to claim 1, **characterized in that** the cross members (7, 8) have a plurality of hooks (19) which engage in the slots (12) and/or cutouts (15) in the vertical longitudinal posts (4).

5. Block racking according to claim 1, **characterized in that** the rolling boards (10) have front-side tabs (20) for inserting and clamping between the cross members (7, 8) and the longitudinal posts (4).

6. Block racking according to claim 1, **characterized in that** wheels, tyres and/or rims of various sizes are stored therein.

## Revendications

1. Étagère en bloc (1) pour le stockage notamment de roues de véhicule (11), comprenant au moins deux étagères (2, 3) espacées l'une de l'autre au niveau de leurs côtés longitudinaux avec une projection horizontale rectangulaire et plusieurs compartiments,
▪ des poteaux longitudinaux verticaux (4) étant disposés aux coins de chaque étagère (2, 3), lesquels sont connectés les uns aux autres au moyen de traverses (7) au niveau des poteaux longitudinaux (4) et des côtés frontaux de l'étagère (2, 3), et
▪ les au moins deux étagères (2, 3) espacées les unes des autres au niveau de leurs côtés longitudinaux étant connectées au niveau de leurs coins opposés du côté frontal par des traverses supplémentaires (8),
**caractérisée en ce que**
▪ des panneaux de roulement horizontaux (10) pour les roues (11) sont disposés à distance entre les au moins deux étagères (2, 3) et les panneaux de roulement (10) pour les roues (11) sont disposés entre les au moins deux étagères (2, 3) de telle sorte que les surfaces des panneaux de roulement (10) soient essentiellement en affleurement dans un plan avec la surface de roulement inférieure des roues (11) à stocker dans les étagères (2, 3).

2. Étagère en bloc selon la revendication 1, **caractérisée en ce que** les au moins deux étagères (2, 3) présentent une distance les unes des autres telle que des roues (11) supportées debout dans celles-ci ne soient pas en contact par leur périphérie.

3. Étagère en bloc selon la revendication 1, **caractérisée en ce que** les poteaux longitudinaux verticaux (4) des étagères (2, 3) présentent une pluralité de fentes (12) et/ou d'évidements (15) dans lesquels peuvent être insérées les traverses (7) de chaque étagère (2, 3) et les traverses supplémentaires (8) reliant les étagères (2, 3).

4. Étagère en bloc selon la revendication 1, **caractérisée en ce que** les traverses (7, 8) présentent une pluralité de crochets (19) qui viennent en prise dans les fentes (12) et/ou les évidements (15) des poteaux longitudinaux verticaux (4).

5. Étagère en bloc selon la revendication 1, **caractérisée en ce que** les panneaux de roulement (10) présentent des pattes frontales (20) pour l'enfichage et le serrage entre les traverses (7, 8) et les poteaux longitudinaux (4).

6. Étagère en bloc selon la revendication 1, **caractérisée en ce que** des roues, des pneus et/ou des jantes de différentes tailles sont stockés dans celle-ci.
